# EUROPÄISCHE PATENTSCHRIFT

(11) **EP 1 496 147 B1**
(45) Veröffentlichungstag und Bekanntmachung des Hinweises auf die Patenterteilung: **22.05.2013**
(21) Anmeldenummer: 04016233.1
(22) Anmeldetag: 09.07.2004
(51) Int. Cl.: D06F 37/20

(54) **Befestigungsvorrichtung zur Befestigung eines Dämpfers einer Waschmaschine**
Fastening device for a damper of a washing machine
Dispositif de fixation pour amortisseur d'une machine à laver

(30) Priorität: 11.07.2003 ES 200301679
(43) Veröffentlichungstag der Anmeldung: 12.01.2005
(73) Patentinhaber: BSH Bosch und Siemens Hausgeräte GmbH, 81739 München (DE)
(72) Erfinder: Bobed, Gracia, 50194 Zaragoza (ES)

(56) Entgegenhaltungen:
- EP-A- 1 361 306
- WO-A-99/27175
- DE-A- 1 460 944
- DE-U- 7 126 566
- FR-A- 2 615 872

## Beschreibung

Die vorliegende Erfindung betrifft eine weiterentwickelte Befestigungsvorrichtung zur Befestigung des Dämpfers einer Waschmaschine, die im Prinzip die Befestigung der Laugenbehälter-Trommelgruppe einer Waschmaschine an das Gehäuse dieser Maschine in einfacher Form, mit einer minimalen Teileanzahl, leichter Montage und reduzierten Kosten erlaubt.

Außerdem erlaubt sie deren Integrierung in den Dämpfer selbst, unabhängig vom Hersteller oder Zulieferer der Dämpfer, die in die besagte Maschine einzubauen sind.

Die Verbesserungen betreffen im wesentlichen eine neue Struktur der Vorrichtung sowie die Integrierung neuer flexibler Mittel in die Kopplung zwischen dem Dämpfer und der Vorrichtung selbst, Mittel, die das konventionelle flexible Element der konventionellen Dämpfer ersetzen, das in den Dämpfer selbst integriert wird.

### VORLÄUFER DER ERFINDUNG

Die Befestigung der Dämpfer, die in Waschmaschinen zum Waschen von Kleidungsstücken eingesetzt werden, die die Laugenbehälter-Trommelgruppe mittels Aufhängung am Grundrahmen der Maschine fixieren, wird hauptsächlich mit Hilfe eines Teils in U-Form realisiert, dessen Flügelelemente mit Löchern versehen sind, durch die eine Achse hindurchgeht, die gleichzeitig das Loch des Endteils oder äußersten Kopfes des Dämpfers passiert.

In einigen Fällen teilt sich dieses U-förmige Teil in zwei Segmente auf, was eine Erhöhung der Montagezeiten und /oder der Schwierigkeit des Zuganges zur besagten Befestigungsvorrichtung hervorruft.

Eine U-förmige Befestigungsvorrichtung ist beispielsweise aus WO 99/27175 A1 bekannt.
Die nachveröffentlichte EP 1 361 306 A1 offenbart eine Befestigungsvorrichtung, die eine Winkeistruktur in "L-Form" aufweist, bei der eine ihrer Abzweigungen am Gehäuse befestigt wird, während am anderen Segment einer der äußersten Dämpferköpfe, bei einer Zwischenpositionierung des flexiblen Elementes, das in besagtem Dämpfer integriert ist, gekoppelt wird.

Weitere Befestigungsvorrichtungen zur Befestigung eines Dämpfers, welche ein einstückiges Teil mit einer winkligen Struktur umfassen, sind auch in DE 1 460 944 A1 und FR 2 615 872 A3 offenbart.

### BESCHREIBUNG DER ERFINDUNG

Die Befestigungsvorrichtung gemäß der Erfindung ist in den unabhängigen Ansprüchen 1 und 2 definiert. Vorteilhafte Weiterbildungen sind Gegenstand der abhängigen Ansprüche.

Die weiterentwickelte Vorrichtung der Erfindung geht von einem einstückigen Träger aus, der ein erstes Segment, das am Gehäuse der Waschmaschine befestigt wird sowie ein zweites Segment umfasst, das einen Winkel mit dem ersten bildet, wobei am zweiten Segment einer der Köpfe des Dämpfers bei Zwischenpositionierung eines flexiblen Elementes gelenkig gekoppelt wird, das die Vibrationen der Laugenbehälter-Trommelgruppe absorbiert und die Geräusche minimiert.

Ein erstes Merkmal der Erfindung besteht darin, dass das zweite Segment des Trägers oder des Winkeltells immer das flexible Element integriert, im Unterschied zu dem, was konventionell der Fall ist, wo das flexible Element ein "Si-lenbloc" ist, der am Kopfende des Dämpferelementes integriert ist.

Weitere Merkmale der Erfindung beziehen sich auf das einstückige Teil, insbesondere auf das zweite Segment.

Ein weiteres Merkmal der Erfindung besteht darin, dass das flexible Element eine zweite Einspritzung auf dem einstückigen Träger aufweist, die zumindest das zweite Segment bedeckt, wobei sie auch einen Bereich des ersten Segmentes bedecken kann.

Desgleichen besteht ein mögliches erfindungsgemäßes Merkmal darin, dass das Material der zweiten Einspritzung ein axiales Halteelement des äußersten Dämpferkopfes aufweist, das an dieses zweite Segment gekoppelt wird, wobei das Halteelement durch eine perimetrische Abstufung festgelegt wird, die einen ringförmigen Haltevorsprung ergibt.

Ein weiteres Merkmal der Erfindung besteht darin, daß bei der Realisierung des einstückigen Trägers in einer einzigen Einspritzung, das zweite Segment außen längs liegende Rippen aufweist, von denen zumindest eine von ihnen an einer Abstufung endet, die den axialen ringförmigen Haltevorsprung des äußersten Dämpferkopfes ergibt, der auf diesen längs liegenden Rippen, die eine Umkreisungslinie festlegen, gekoppelt ist.

Ein mögliches weiteres Merkmal der Erfindung ist die Möglichkeit der Integrierung eines Zusatzteils, das am Gehäuse der Maschine fixiert wird, wobei das freie Ende des zweiten Segmentverbandes des einstückigen Halters gleichzeitig mit jenem Teil verbunden wird, um eine größere Steifigkeit und Festigkeit am zweiten Segment, wo der Dämpfer gekoppelt wird, zu erreichen. Wenn die vorher genannte zweite Einspritzung vorgenommen wird, ist der besagte freie Endabschnitt das Element, das mit dem Zusatzteil verbunden wird.

Es besteht auch die Möglichkeit, daß anstelle dieses Zusatzteils eine Verlängerung oder Falzung vorgenommen wird, die integrierendes Bestandteil des Gehäuses selbst ist.

Im Fall der Aufnahme eines Zusatzteils oder Falzung des Gehäuses kann auf das axiale Halteelement des zweiten Segmentes verzichtet werden, da die axiale Verstellung des Dämpferkopfes durch das erste Segment des einstückigen Trägers und andererseits durch die Falzung oder das Zusatzteil selbst in eine Richtung eingeschränkt wird.

Im Folgenden werden zum besseren Verständnis dieser erklärenden Beschreibung und als Bestandteil derselben einige Figuren beigelegt, in denen der Gegenstand der Erfindung in illustrativer und nicht einschränkender Art und Weise dargestellt wird.

### KURZE BESCHREIBUNG DER ZEICHNUNGEN

- Figur 1 zeigt eine Schnittansicht der weiterentwickelten erfindungsgemäßen Befestigungsvorrichtung;
- Figur 2 zeigt eine andere Schnittperspektive der erfindungsgemäßen Vorrichtung in einer anderen Ausführung;
- Figur 3 zeigt eine Schnittansicht der in der vorhergehenden Figur dargestellten Vorrichtung;
- Figur 4 stellt eine Schnittansicht dar, in der eine neue erfindungsgemäße Ausführung unter Bezugnahme der beiden vorhergehenden Figuren gezeigt wird.

### BESCHREIBUNG DER BEVORZUGTEN AUSFÜHRUNGSFORM

Ausgehend von der in den Figuren vorgenommenen Nummeration, besteht die weiterentwickelte erfindungsgemäße Vorrichtung aus einem Träger oder einem einstückigen Teil 1, das ein erstes Segment 2, welches an das Gehäuse 4 einer Waschmaschine befestigt wird sowie ein zweites Segment 3 aufweist, welches mit dem ersten Segment 2 einen Winkel bildet.

Bei einer ersten Ausführung (Figur 1) wird das einstückige Teil 1 zumindest teilweise mit einem eingespritzten Material aus Gummi 5 derartig bedeckt, daß auf einem Bereich dieses eingespritzten Materials, das das zweite Segment 3 bedeckt, ein Endkopf eines Dämpfers 14 gekoppelt wird, wobei das besagte Material aus Gummi das flexible Element darstellt, das die Vibrationen absorbiert, indem die Geräusche der Laugenpumpe-Trommelgruppe der Waschmaschine minimiert werden.

Ein Endabschnitt des eingespritzten Materials bildet einen winkelförmigen Vorsprung 6, der ein axiales Halteelement des Dämpferkopfes 14 festlegt, der auf dem zweiten Segment 3 des einstückigen Teils 1 gekoppelt wird.

In einer zweiten Ausführung (Figur 2 und 3), ist das einstückige Teil 1 aus einem Material gewisser Flexibilität gefertigt, das in der Lage ist, die Vibrationen und Geräusche der Laugenbehälter-Trommelgruppe zu absorbieren.

In diesem Fall umfaßt das zweite Segment 2, wo der Dämpfer gekoppelt wird, einige längs liegende Rippen (7), die eine kreisförmige Kontur bilden und gleichzeitig in ringförmigen Vorsprüngen in der Art von Dornen 8 als axiale Halteelemente des Dämpferkopfes enden, der auf der kreisförmigen Kontur dieser längs liegenden Rippen 7 gekoppelt wird.

Bei einer dritten Ausführung (Figur 4) wird ein ortsfestes Zusatzteil 9 integriert, auf dem das äußerste Ende des zweiten Segmentes 3 des einstückigen Teils 1 abgestützt und fixiert wird, oder im Fall der ersten Ausführung, das äußerste Ende des eingespritzten Materiales, das das zweite Segment 2 des genannten einstückigen Teils 1 abdeckt. In beiden Fällen weist das Zusatzelement 9 einen vorderen Zahneinschnitt 13 auf, in den die jeweiligen äußersten Enden einrasten.

Das Zusatzelement 9 wird am Gehäuse 4 der Maschine über dessen Basiselement mittels Schraube 10 und einiger Zapfen, die in einigen zusätzlichen Öffnungen 12 des besagten Gehäuses 4 einrasten, fixiert.

Desgleichen werden die einstückigen Teile 1 am Gehäuse 4 über die Basis seiner ersten beiden Segmente 2 mit Hilfe von Schrauben 10 und Zapfen 11, die ebenfalls in anderen Öffnungen 12 des Gehäuses 4 einrasten, fixiert.

## Patentansprüche

1. Befestigungsvorrichtung zum Befestigen eines Dämpfers (14) einer Waschmaschine, wobei der besagte Dämpfer (14) ein Mittel zur Aufhängung der Laugenbehälter-Trommelgruppe an das Gehäuse (4) der Waschmaschine darstellt, die so ausgebildet ist, dass sie durch ein einstückiges Teil mit einem ersten Segment (2) und einem zweiten Segment (3), die einen Winkel bilden, gebildet wird und wobei das erste Segment (2) der Befestigung des Teils an das Gehäuse (4) dient und am zweiten Segment (3) einer der Köpfe des Dämpfers bei Zwischenpositionierung eines flexiblen Elementes, welches die Vibrationen der Laugenbehälter-Trommelgruppe absorbiert und die Geräusche minimiert, gelenkig gekoppelt wird, **dadurch gekennzeichnet, dass** das zweite Segment (3) das flexible Element integriert und dass dieses flexible Element als unabhängiges Teil (5) ausgebildet ist, das aus einem auf dem einstückigen Teil (1) eingespritzten Material aus Gummi oder ähnlichem besteht, das zumindest das zweite Segment (3) des einstückigen Teils (1) bedeckt.

2. Befestigungsvorrichtung zur Befestigung eines Dämpfers (14) einer Waschmaschine, wobei der besagte Dämpfe (14) ein Mittel zur Aufhängung der Laugenbehälter-Trommelgruppe an das Gehäuse (4) der Waschmaschine darstellt, die so ausgebildet ist, dass sie durch ein einstückiges Teil mit einem ersten Segment (2) und einem zweiten Segment (3), die einen Winkel bilden, gebildet wird und wobei das erste Segment (2) der Befestigung des Teils an das Gehäuse (4) dient und am zweiten Segment (3) einer der Köpfe des Dämpfers bei Zwischenpositionierung eines flexiblen Elementes, welches die Vibrationen der Laugenbehälter-Trommelgruppe absorbiert und die Geräusche minimiert, gelenkig gekoppelt wird, **dadurch gekennzeichnet, dass** das flexible Element durch das einstückige Teil (1) gebitdet und in das zweite Segment (3) integriert ist, wobei das zweite Segment (3) mehrere längs der Erstreckung des zweiten Segments (3) liegende versetzte Rippen (7) aufweist, die eine flexible kreisförmige Kontur festlegen, wo der Dämpfer (14) an seinem Ende direkt gekoppelt wird.

3. Befestigungsvorrichtung zum Befestigen eines Dämpfers (14) einer Waschmaschine nach Anspruch 1, **dadurch gekennzeichnet, dass** das unabhängige Gummiteil (5) in Verbindung mit dem zweiten Segment (3) des einstückigen Teils (1) zumindest ein Endstück (6) als axialen Anschlag und Halterung des Dämpfers (14) integriert.

4. Befestigungsvorrichtung zum Befestigen eines Dämpfers (14) einer Waschmaschine nach Anspruch 2, **dadurch gekennzeichnet, dass** das zweite Segment (3) des einstückigen Teils (1) zumindest ein Endstück (8) als axialen Anschlag und Halterung des Dämpfers (14) integriert.

5. Befestigungsvorrichtung zum Befestigen eines Dämpfers (14) einer Waschmaschine nach Anspruch 4, **dadurch gekennzeichnet, dass** das Endstück (8) Bestandteil der längs liegenden Rippen (7) ist.

6. Befestigungsvorrichtung zum Befestigen eines Dämpfers (14) einer Waschmaschine nach einem der vorhergehenden Ansprüche, **dadurch gekennzeichnet, dass** es ein Zusatzteil (9) aufweist, das am Gehäuse (4) fixiert werden kann, in dem ein Endstück des Verbandes des zweiten Segmentes (3), das zum einstückigen Teil (1) gehört, einrastet.

7. Befestigungsvorrichtung zum Befestigen eines Dämpfers (14) einer Waschmaschine nach Anspruch 6, **dadurch gekennzeichnet, dass** das Zusatzteil (9) einen vorderen Zahneinschnitt (13) aufweist, wo das Endstück des Verbandes des zweiten Segmentes (3), das zum einstückigen Teil (1) gehört, einrastet.

## Claims

1. Fastening device for fastening a damper (14) of a washing machine, wherein the said damper (14) represents a means for suspension of the solution container /drum group at the housing (4) of the washing machine, which is so constructed that it is formed by an integral part with a first segment (2) and a second segment (3), which form an angle, and wherein the first segment (2) serves for fastening of the part to the housing (4), and one of the heads of the damper in the case of intermediate positioning of a flexible element, which absorbs the vibrations of the solution container / drum group and minimises noise, is pivotably coupled with the second segment (3), **characterised in that** the second segment (3) integrates the flexible element and that this flexible element is constructed as an independent part (5), which consists of a material of rubber or the like which is injection-moulded on the integral part (1) and which covers at least the second segment (3) of the integral part (1).

2. Fastening device for fastening a damper (14) of a washing machine, wherein the said damper (14) represents a means for suspension of the solution container /drum group at the housing (4) of the washing machine, which is so constructed that it is formed by an integral part with a first segment (2) and a second segment (3), which form an angle, and wherein the first segment (2) serves for fastening of the part to the housing (4), and one of the heads of the damper in the case of intermediate positioning of a flexible element, which absorbs the vibrations of the solution container / drum group and minimises noise, is pivotably coupled with the second segment (3), **characterised in that** the flexible element is formed by the integral part (1) and integrated in the second segment (3), wherein the second segment (3) has a plurality of ribs (7), which are disposed to be offset along the length of the second segment (3) and which define a flexible circular profile where the damper (4) is directly coupled at its end.

3. Fastening device for fastening a damper (14) of a washing machine according to claim 1, **characterised in that** the independent rubber part (5) in connection with the second segment (3) of the integral part (1) integrates at least an end member (6) as axial abutment and mount of the damper (14).

4. Fastening device for fastening a damper (14) of a washing machine according to claim 2, **characterised in that** the second segment (3) of the integral part (1) integrates at least an end member (8) as axial abutment and mount of the damper (14).

5. Fastening device for fastening a damper (14) of a washing machine according to claim 4, **characterised in that** the end member (8) is a component of the longitudinally disposed ribs (7).

6. Fastening device for fastening a damper (14) of a washing machine according to any one of the preceding claims, **characterised in that** it comprises an additional part (9) which can be fixed to the housing (4), in which an end member of the union of the second segment (3) belonging to the integral part (1) detents.

7. Fastening device for fastening a damper (14) of a washing machine according to claim 6, **characterised in that** the additional part (9) has a forward tooth incision (13) where the end member of the union of the second segment (3) belonging to the integral part (1) detents.

## Revendications

1. Dispositif de fixation destiné à fixer un amortisseur (14) d'une machine à laver, ledit amortisseur (14) représentant un moyen destiné à suspendre l'ensemble réservoir de liquide de lavage-tambour sur le boîtier (4) de la machine à laver, lequel ensemble est réalisé de telle manière qu'il est formé par une pièce d'un seul morceau comprenant un premier segment (2) et un deuxième segment (3), lesquels forment un angle, et le premier segment (2) servant à la fixation de la pièce sur le boîtier (4) et une des têtes de l'amortisseur, lors du positionnement intermédiaire d'un élément flexible, lequel absorbe les vibrations de l'ensemble réservoir de liquide de lavage-tambour et minimise les bruits, étant couplée de manière articulée sur le deuxième segment (3), **caractérisé en ce que** le deuxième segment (3) intègre l'élément flexible et **en ce que** cet élément flexible est réalisé comme pièce autonome (5) qui est constituée d'une matière en caoutchouc ou similaire, injectée sur la pièce d'un seul morceau (1), laquelle pièce autonome recouvre au moins le deuxième segment (3) de la pièce d'un seul morceau (1).

2. Dispositif de fixation destiné à fixer un amortisseur (14) d'une machine à laver, ledit amortisseur (14) représentant un moyen destiné à suspendre l'ensemble réservoir de liquide de lavage-tambour sur le boîtier (4) de la machine à laver, lequel ensemble est réalisé de telle manière qu'il est formé par une pièce d'un seul morceau comprenant un premier segment (2) et un deuxième segment (3), lesquels forment un angle, et le premier segment (2) servant à la fixation de la pièce sur le boîtier (4) et une des têtes de l'amortisseur, lors du positionnement intermédiaire d'un élément flexible, lequel absorbe les vibrations de l'ensemble réservoir de liquide de lavage-tambour et minimise les bruits, étant couplée de manière articulée sur le deuxième segment (3), **caractérisé en ce que** l'élément flexible est formé par la pièce d'un seul morceau (1) et est intégré dans le deuxième segment (3), le deuxième segment (3) présentant plusieurs nervures (7) décalées situées le long de l'étendue du deuxième segment (3), lesquelles déterminent un contour circulaire où l'amortisseur (14) est directement couplé sur son extrémité.

3. Dispositif de fixation destiné à fixer un amortisseur (14) d'une machine à laver selon la revendication 1, **caractérisé en ce que** la pièce autonome en caoutchouc (5), en liaison avec le deuxième segment (3) de la pièce d'un seul morceau (1), intègre au moins une partie terminale (6) en tant que butée axiale et fixation de l'amortisseur (14).

4. Dispositif de fixation destiné à fixer un amortisseur (14) d'une machine à laver selon la revendication 2, **caractérisé en ce que** le deuxième segment (3) de la pièce d'un seul morceau (1) intègre au moins une partie terminale (8) en tant que butée axiale et fixation de l'amortisseur (14).

5. Dispositif de fixation destiné à fixer un amortisseur (14) d'une machine à laver selon la revendication 4, **caractérisé en ce que** la partie terminale (8) fait partie intégrante des nervures (7) situées longitudinalement.

6. Dispositif de fixation destiné à fixer un amortisseur (14) d'une machine à laver selon l'une quelconque des revendications précédentes, **caractérisé en ce qu'**il présente une pièce supplémentaire (9) qui peut être fixée sur le boîtier (4), dans laquelle s'enclenche une partie terminale de l'assemblage du deuxième segment (3) qui appartient à la pièce d'un seul morceau (1).

7. Dispositif de fixation destiné à fixer un amortisseur (14) d'une machine à laver selon la revendication 6, **caractérisé en ce que** la pièce supplémentaire (9) présente une encoche antérieure (13) où s'enclenche la partie terminale de l'assemblage du deuxième segment (3) qui appartient à la pièce d'un seul morceau (1).
